# FASCICULE DE BREVET EUROPEEN

(11) **EP 0 379 836 B1**
(45) Date de publication et mention de la délivrance du brevet: **29.12.1993**
(21) Numéro de dépôt: 89810839.4
(22) Date de dépôt: 07.11.1989
(51) Int. Cl.: A43B 5/04

(54) **Chaussure de ski**
Schischuh
Ski boot

(30) Priorité: 27.01.1989 CH 262/89
(43) Date de publication de la demande: 01.08.1990
(73) Titulaire: LANGE INTERNATIONAL S.A., CH-1700 Fribourg (CH)
(72) Inventeur: Dodge, David J., Shelburne Vermont 05482 (US); Stampacchia, Marcello, I-31100 Treviso (IT); Mattiuzzo, Mario, I-31100 Treviso (IT)
(74) Mandataire: Meylan, Robert Maurice

(56) Documents cités:
- EP-A- 0 132 706
- EP-A- 0 172 159
- DE-A- 3 530 243
- FR-A- 2 546 726
- US-A- 4 601 118

## Description

La présente invention a pour objet une chaussure de ski constituée d'une coque entourant le pied et le talon et d'une tige articulée sur la coque et coopérant avec au moins une butée réglable montée sur la coque.

Une telle chaussure est connue du document DE-A-3530243. Cette chaussure, du type à entrée arrière, comprend une butée arrondie pouvant être déplacée sensiblement parallèlement au bord inférieur de la partie antérieure de la tige, qui présente une fente d'élasticité également parallèle à son bord inférieur, cette fente définissant un pont de flexion qui vient s'appuyer progressivement sur la butée arrondie lors de la flexion de la jambe vers l'avant, de telle sorte que la résistance à la flexion augmente progressivement.

On connaît également d'autres chaussures munies d'une butée élastique réglable montée soit à l'arrière (US 3 619 914) ou à l'avant (CH 665 758 et CH 665 534). L'élasticité de ces butées est modifiée soit par la précompression d'un ressort, soit par la possibilité de déformation plus ou moins grande laissée à un bloc de caoutchouc. Ces moyens de butée sont relativement complexes et forment une protubérance importante à l'arrière ou à l'avant de la chaussure. Ils sont en outre sensibles à la formation de glace.

La présente invention a pour but de réaliser un réglage de la flexion de la tige par des moyens plus simples, en utilisant l'élasticité propre du matériau de la chaussure, mais sans qu'il soit nécessaire de prévoir un pont élastique dans la tige.

La chaussure de ski selon l'invention est caractérisée par le fait que la tige présente, sur au moins un côté, une échancrure de forme au moins approximativement trapézoïdale entre son point d'articulation sur la coque et le cou-de-pied, et que la butée rigide réglable est également de forme au moins approximativement trapézoïdale et qu'elle est disposée dans l'échancrure de telle manière que la petite base du trapèze est en regard du fond de l'échancrure et que lors de la flexion de la jambe vers l'avant, le fond de l'échancrure vient d'abord buter contre la butée, puis que le bord supérieur de l'échancrure vient à son tour buter contre la butée après une flexion de la tige accompagnée d'une déformation élastique de la tige, la flexion de la chaussure étant déterminée par la distance entre le côté supérieur de l'échancrure et le côté correspondant de la butée.

De préférence, une butée est prévue de chaque côté de la chaussure.

Cette construction est particulièrement adéquate pour une chaussure dont la tige est en une pièce, mais elle est également applicable à une chaussure à entrée arrière dont la tige est en deux pièces.

Le dessin annexé représente quelques formes d'exécution de la chaussure selon l'invention.

La figure 1 est une vue schématique de côté d'une chaussure équipée d'une butée selon une première forme d'exécution.

La figure 2 est une vue de détail de la région de la butée.

La figure 3 est une vue en coupe selon III-III de la figure 2.

La figure 4 représente schématiquement une une chaussure équipée d'une butée selon une deuxième forme d'exécution.

La figure 5 est une vue de détail de cette butée.

La figure 6 est une vue en coupe selon VI-VI de la figure 5.

La figure 7 représente une butée selon une troisième forme d'exécution.

La figure 8 est une vue de détail de la butée selon la figure 7.

La figure 9 est une vue en coupe selon IX-IX de la figure 8.

La figure 10 représente une chaussure équipée d'une butée selon une quatrième forme d'exécution.

La figure 11 est une vue de détail de cette butée.

La figure 12 est une vue en coupe selon XII-XII de la figure 11.

La figure 13 représente une autre forme possible de la butée.

La chaussure représentée schématiquement à la figure 1 est constituée d'un bas de coque 1 à volume variable comprenant la semelle et entourant le pied et le talon, et d'une tige 2 en une pièce articulée par un axe 3 sur le bas de coque 1. La partie supérieure de la tige est en forme de collier serrable autour de la jambe au moyen de deux boucles 4 et 5. Le bas de coque est également équipé de deux boucles 6 et 7 pour le serrage du pied. La chaussure représentée est la chaussure du pied droit.

Entre l'articulation 3 et le coup-de-pied, la tige 2 présente une échancrure 8 de forme trapézoïdale. Dans cette échancrure 8 est disposée une butée 9 constituée par une plaquette métallique de forme trapézoïdale dont la petite base est parallèle à la petite base 8a de l'échancrure et dont les côtés sont respectivement parallèles aux côtés 8b et 8c de l'échancrure. Dans la position fermée de la chaussure, telle que représentée aux dessins, la plaquette 9 est en conctact avec la petite base 8a de l'échancrure 8. La plaquette 9 présente une lumière oblongue 10 s'étandant parallèlement à la base du trapèze dans un lamage 11. Cette lumière 10 est traversée par une vis 12 vissée dans un écrou 13 inséré dans la paroi intérieure de la coque 1 et dont la tête s'appuie sur le lamage 11 pour la fixation de la plaquette dans la position choisie. Le revers de la plaquette est en outre muni d'une denture coopérant avec une denture 14 formée sur la coque 1. La grande base de la plaquette 9 s'étend en outre le long d'une facette d'appui 15 perpendiculaire à la surface de la coque 1 et formée par une surépaisseur locale de la coque.

Lorsque la plaquette de butée 9 est dans la position représentée à la figure 1, c'est-à-dire la position représentée en traits pleins à la figure 2, et qu'un effort de flexion vers l'avant est appliqué à la tige 2 de la chaussure, cette dernière, en raison de l'élasticité propre de la matière qui la constitue, fléchit en s'appuyant par la base 8a de son échancrure contre la butée 9 jusqu'à ce que le côté 8c de l'échancrure vienne à son tour buter contre la butée 9. En modifiant la position de la butée 9, on modifie l'espace entre le côté 8c et la butée, c'est-à-dire qu'on modifie la possibilité de flexion de la tige 2 et par conséquent la flexibilité de la chaussure lors de la pratique du ski. Lorsque la plaquette est dans la position 9′ représentée en traits mixtes, c'est-à-dire en contact avec le côté 8c de l'échancrure, la tige 2 n'a plus la possibilité de fléchir comme décrit plus haut et la flexibilité de la chaussure est minimale.

La chaussure sera généralement munie d'une butée mobile 9 de chaque côté.

La butée réglable 9 peut être utilisée sur une chaussure munie de moyens de réglage du l'inclinaison latérale de la tige tels que décrits dans le brevet US 4 334 368. Rappelons que ces moyens de réglage de l'inclinaison latérale sont montés au niveau de l'articulation 3. Une modification de l'inclinaison latérale de la tige a pour effet de modifier la position de l'échancrure 8. Une correction de la position de la butée 9 peut être faite aisément si l'on désire conserver la même flexibilité de la chaussure.

Le réglage de l'inclinaison latérale de la tige de la chaussure peut être combiné avec la butée. Un exemple d'exécution est représenté aux figures 4 à 6. La chaussure est la même que dans la première forme d'exécution. La plaquette 9 présente un prolongement 9a, plus mince que la partie trapézoïdale de la plaquette 9 et s'étendant entre la tige 2 et la coque 1, autour de l'axe 3 de l'articulation de la tige. Dans la partie 9a de la plaquette est engagée une pièce métallique 16 insérée dans la matière de la tige 2. Cette pièce 16 présente une fente oblongue 17 traversée par l'axe 3 dont le diamètre est égal à la largeur de la fente 17 qui s'étend parallèlement à la direction de la lumière 10. Le déplacement de la plaquette 9 entraîne le déplacement de l'insert 16, c'est-à-dire le déplacement de la tige 2. Le déplacement de la plaquette 9 a donc pour effet de modifier l'inclinaison latérale de la tige 2. Dans ce cas, la distance entre le côté 8c de l'échancrure 8 et la plaquette 9 reste constante, de telle sorte que la plaquette 9 ainsi modifiée ne permet pas de modifier la flexibilité de la tige, du moins de ce côté-ci de la chaussure, car de l'autre côté de la chaussure il est possible de monter une butée 9 telle que représentée aux figures 1 à 3 de manière à permettre un réglage de la flexibilité de la chaussure.

Les figures 7, 8 et 9 représentent une variante d'exécution de la première forme d'exécution. La plaquette 9, au lieu de s'appuyer latéralement contre une surface d'appui 15, est munie du deux pieds en forme de plot 18 et 19 engagés respectivement dans une rainure 20 et 21 formée dans l'épaisseur de la coque 1. Sous la poussée latérale de la tige 2 sur la plaquette 9, les plots 18 et 19 viennent buter contre l'une des parois latérales des rainures 20 et 21. Pour le reste cette variante est identique à la première forme d'exécution. L'articulation 3 peut également être équipée de moyens de réglage de l'inclinaison latérale de la tige.

Une variante d'exécution de la seconde forme d'exécution est représentée aux figures 10 à 12. Cette variante d'exécution diffère de la seconde forme d'exécution représentée aux figures 4 à 6 en ce que le réglage de la flexibilité est indépendant du réglage de l'inclinaison latérale de la tige de la chaussure. A cet effet la plaquette dentée 9 n'est pas montée directement contre la coque 1, mais sur une seconde plaquette dentée 22 dentée sur ses deux faces. C'est cette plaquette 22 qui s'étend entre la coque 1 et la tige de la chaussure 2, autour de l'axe d'articulation 3, plus exactement autour de la pièce 16 insérée dans une découpe de la tige 2. La vis 12 et son écrou 13 fixent simultanément la plaquette 9 et la plaquette 22, tandis que la plaquette 9 est fixée sur la plaquette 22 au moyen d'une seconde vis 23 vissée directement dans la plaquette métallique 22.

Pour modifier la flexibilité de la chaussure, il suffit de desserrer la vis 23 et de déplacer la plaquette 9. La plaquette 22 reste imobile et l'inclinaison latérale de la tige n'est pas modifiée. Si au contraire on désire modifier cette inclinaison, il suffit de desserrer la vis 12 et de déplacer la plaquette 22, puis de resserrer la vis 12. Le réglage précédent de la flexibilité est rétabli en déplaçant ensuite la plaquette 9.

Les plaquettes 9 et 22 peuvent être en métal ou en plastique dur.

La plaquette 9 et l'échancrure 8 peuvent présenter une très grande diversité de formes susceptibles de satisfaire le but de l'invention. Une autre forme possible est représentée à la figure 13. L'échancrure 8′ présente un fond rectiligne 8′a court et deux côtés 8′b et 8′c en arc de cercle. La plaquette 9′ présente un bord 24 arrondi dont la courbure de la partie supérieure est sensiblement plus forte que la courbure de la partie 8′c de l'échancrure. Lors de la flexion, la partie 8′c vient s'appuyer progressivement contre le bord 24 de la plaquette 9′.

## Revendications

1. Chaussure de ski constituée d'une coque (1) entourant le pied et le talon et d'une tige (2) articulée sur la coque et coopérant avec au moins une butée rigide (9 ; 9') réglable montée sur un côté de la coque limitant la flexion de la tige vers l'avant, caractérisée par le fait que la tige (2) présente, sur au moins un côté, une échancrure (8 ; 8') de forme au moins approximativement trapézoïdale entre son point d'articulation (3) sur la coque et le cou-de-pied, et que la butée rigide (9 ; 9') réglable est également de forme au moins approximativement trapézoïdale et qu'elle est disposée dans l'échancrure de telle manière que la petite base du trapèze est en regard du fond de l'échancrure et que lors de la flexion de la jambe vers l'avant, le fond de l'échancrure vient d'abord buter contre la butée, puis que le bord supérieur de l'échancrure vient à son tour buter contre la butée après une flexion de la tige accompagnée d'une déformation élastique de la tige, la flexion de la chaussure étant déterminée par la distance entre le côté supérieur de l'échancrure (8c ; 8'c) et le côté correspondant de la butée (9 ; 9').

2. Chaussure selon la revendication 1, caractérisée par le fait que la butée (9 ; 9') est constituée par une plaquette dentée sur sa face en contact avec la coque, plaquette munie d'au moins une lumière (10) traversée par une vis de fixation à la coque.

3. Chaussure selon l'une des revendications 1 ou 2, caractérisée par le fait qu'elle comprend, de l'autre côté de la chaussure, une seconde butée (9) constituée par une plaquette dentée sur sa face en contact avec la coque, cette plaquette étant munie d'au moins une lumière (10) traversée par une vis de fixation à la coque et présentant un prolongement (9a) s'étendant entre la coque et la tige et autour d'une pièce (16) solidaire de la tige et traversée par l'axe d'articulation (3) de la tige sur la coque pour le réglage de l'inclinaison latérale de la tige.

4. Chaussure selon la revendication 1, caractérisée par le fait que la butée est constituée par une première plaque dentée (9) montée sur une seconde plaque (22) dentée sur ses deux faces et disposée entre la première plaque dentée et la coque, la seconde plaque dentée s'étendant entre la coque et la tige et autour d'une pièce (16) solidaire de la tige et traversée par l'axe d'articulation (3) de la tige sur la coque pour le réglage de l'inclinaison latérale de la tige.

5. Chaussure selon l'une des revendications 1 à 4, caractérisée par le fait que la coque présente une surface d'appui (15) contre laquelle vient s'appuyer latéralement la butée (9 ; 9') lorsqu'elle est soumise à la pression de la tige.

6. Chaussure selon la revendication 2, caractérisée par le fait que la face inférieure de la plaquette dentée (9) est munie de plots (18, 19) engagés dans des lamages (20, 21) de la coque pour assurer un appui latéral de la plaquette.

## Claims

1. A ski boot which consists of a shell (1), which surrounds the foot and the heel, and of a shaft (2), which is articulated on the shell and interacts with at least one adjustable rigid stop (9; 9') mounted on the shell and limiting the bending forwards of the shaft, characterized by the fact that the shaft (2) has, at least on one side, an indentation (8; 8') between its point of articulation (3) on the shell and the instep, said indentation having an at least approximately trapezoidal shape, and that the adjustable rigid stop (9) has also an at least approximately trapezoidal shape and is arranged in the indentation, in such a manner that the small trapeze base is facing the bottom of the indentations and that when the leg is bent forwards the bottom of the indentation first abuts against the rigid stop, then the upper edge of the indentation in turns abuts against the stop after bending of the shaft with elastic deformation of the latter, the bending of the boot being determined by the distance between the upper side if the indentation (8c; 8c') and the corresponding side of the stop (9; 9').

2. The boot as claimed in claim 1, characterized by the fact that the stop (9; 9') consists of a small plate which is serrated on its face in contact with the shell and provided with at least one hole (10) which is passed through by a screw for fixing to the shell.

3. The boot as claimed in anyone of the claims 1 or 2, characterized by the fact that the boot comprises, on the other boot side, a second stop (9) consisting of a small plate which is serrated on its face in contact with the shell, said plate being provided with at least one hole (10) which is passed through by a screw for fixing to the shell and having an extension (9a) which extends between the shell and the shaft and around a piece (16) which is integral with the shaft and passed through by the pin of articulation (3) of the shaft on the shell for the adjustment of the lateral inclination of the shaft.

4. The boot as claimed in claim 1, characterized by the fact that the stop consists of a first serrated plate (9) mounted on a second serrated plate (22), which is serrated on both its surfaces and arranged between the first serrated plate and the shell, the second serrated plate extending between the shell and the shaft and around a piece (16) which is integral with the shaft and passed through by the pin of articulation (3) of the shaft on the shell for the adjustment of the lateral inclination of the shaft.

5. The boot as claimed in anyone of the claims 1 to 4, characterized by the fact that the shell has a support surface (15) against which the stop (9; 9') abuts laterally when it is subjected to the pressure of the shaft.

6. The boot as claimed in claim 1, characterized by the fact that the lower surface of the serrated small plate (9) is provided with studs (18, 19) which engage in countersunk areas (20, 21) of the shell in order to ensure lateral support of the small plate.

## Patentansprüche

1. Skischuh bestehend aus einer Schale (1), die Fuss und Ferse umgibt, und aus einem Schaft (2), der an der Schale angelenkt ist und mit wenigstens einem steifen einstellbaren Anschlag (9, 9') zusammenwirkt, welcher auf der einen Seite der Schale montiert ist und die Beugung des Schaftes nach vorne begrenzt, dadurch gekennzeichnet, dass der Schaft (2) auf wenigstens einer Seite einen ungefähr trapezförmigen Einschnitt (8, 8') zwischen seiner Anlenkstelle (3) am Schaft und dem Rist aufweist, und dass der einstellbare steife Anschlag (9, 9') ebenfalls wenigstens ungefähr trapezförmig ist und in dem Einschnitt in solcher Weise angeordnet ist, dass die kleine Basis des Trapez gegenüber dem Boden des Einschnitts liegt und dass beim Beugen des Beines nach vorn der Boden des Einschnittes zuerst gegen den Anschlag anschlägt, dass danach der obere Rand des Einschnittes ebenfalls gegen den Anschlag anschlägt, nach einer Beugung des Schaftes mit elastischer Verformung des Schaftes, wobei die Beugung des Schuhes durch die Distanz zwischen dem oberen Rand des Einschnittes (8c, 8c') und der entsprechenden Seite des Anschlags (9, 9') bestimmt wird.

2. Skischuh gemäss Anspruch 1, dadurch gekennzeichnet, dass der Anschlag (9, 9') aus einem Plättchen besteht, welches auf seiner, der Schale gegenüberliegenden Seite gezahnt ist, und wenigstens einen Ausschnitt (10) aufweist, welcher von einer Schraube zum Befestigen an der Schale durchquert wird.

3. Skischuh gemäss einem der Ansprüche 1 oder 2, dadurch gekennzeichnet, dass er auf der anderen Seite des Schuhes einen zweiten Anschlag (9) aufweist, welcher aus einem Plättchen besteht, das auf seiner Seite, die mit der Schale in Kontakt ist, gezahnt ist, wobei dieses Plättchen wenigstens einen Ausschnitt (10) aufweist, welcher durch eine Schraube zum Befestigen an der Schale durchquert wird und eine Verlängerung (9a) aufweist, die sich zwischen Schale und Schaft und um ein Teil (16) erstreckt, das am Schaft festsitzt und durch die Anlenkachse des Schaftes an der Schale durchquert wird, zum Einstellen der seitlichen Neigung des Schaftes.

4. Skischuh gemäss Anspruch 1, dadurch gekennzeichnet, dass der Anschlag aus einer ersten gezahnten Platte (9), die auf einer zweiten, auf beiden Seiten gezahnten und zwischen der ersten gezahnten Platte und der Schale eingesetzten Platte (22) montiert ist, besteht, wobei die zweite gezahnte Platte sich zwischen Schale und Schaft und um ein Teil (16) erstreckt, das am Schaft festsitzt und durch die Anlenkachse (3) des Schaftes an der Schale durchquert wird, zur Einstellung der seitlichen Neigung des Schaftes.

5. Skischuh gemäss einem der Ansprüche 1 bis 4, dadurch gekennzeichnet, dass die Schale eine Abstützfläche (15) aufweist, gegen welche der Anschlag (9, 9') sich seitlich stützt, wenn er dem Druck des Schaftes ausgesetzt ist.

6. Skischuh gemäss Anspruch 2, dadurch gekennzeichnet, dass die untere Seite des gezahnten Plättchens (9) Klötze (18, 19) aufweist, welche in Senkungen (20, 21) der Schale eingreifen, um den seitlichen Halt des Plättchens zu gewährleisten.
